# EUROPÄISCHE PATENTANMELDUNG

(11) **EP 4 685 431 A1**
(43) Veröffentlichungstag der Anmeldung: **28.01.2026**
(21) Anmeldenummer: 25190831.5
(22) Anmeldetag: 21.07.2025
(51) Int. Cl.: F42B 6/00

(54) **WURFPFEIL**

(30) Priorität: 23.07.2024 DE 102024120907
(71) Anmelder: Bohny, Gisbert, 79346 Endingen am Kaiserstuhl (DE)
(72) Erfinder: Bohny, Gisbert, 79346 Endingen am Kaiserstuhl (DE)
(74) Vertreter: Geitz Patentanwälte PartG mbB

(57) **Zusammenfassung**

Es wird ein Wurfpfeil (1, 31) für E-Dart vorgeschlagen, welcher ausgestattet ist mit einem länglichen, als Hohlkörper ausgebildeten Zylinder (2), einem Kolben (9), einem Führungsstift (10, 40) und einer abgerundeten oder kegelstumpfförmigen Dartspitze (11, 11a, 11b, 11c, 41). Der Zylinder (2) weist eine erste Durchgangsöffnung (4), einen sich in Längsrichtung (3) erstrecken zylindrischen ersten Hohlraum (7) und einen sich an den ersten Hohlraum (7) in Längsrichtung (3) anschließenden, ebenfalls in Längsrichtung (3) verlaufenden zylindrischen zweiten Hohlraum (8) auf. Der Kolben (9) ist in dem zweiten Hohlraum (8) in Längsrichtung (3) des Zylinders (2) verschiebbar geführt. Er stützt sich über eine in dem zweiten Hohlraum (8) angeordnete Feder (13), welche bei einer Verschiebung des Kolbens (9) in Längsrichtung (3) des Zylinders (2) ausgelenkt wird, an dem Zylinder (2) ab. Der Führungsstift (10, 40) ist mit seinem hinteren Ende (53) an einem vorderen Ende des Kolbens (9) angeordnet und fest mit diesem verbunden. Er in dem ersten Hohlraum (7) geführt und zusammen mit dem Kolben (9) in dem Zylinder (2) verschiebbar aufgenommen. Das vordere Ende des Führungsstifts (10, 40) ragt aus dem Zylinder (2) heraus. An diesem vorderen Ende des Führungsstifts (10, 40) ist die Dartspitze (11, 11a, 11b, 11c, 41) angeordnet.

## Beschreibung

Die Erfindung geht aus von einem Wurfpfeil für E-Dart.

Dart oder Darts ist ein Wurfspiel, bei dem Wurfpfeile auf eine mit Markierungen in Segmente unterteilte Scheibe geworfen werden. Jedem der Segmente ist eine Punktzahl zugeordnet. Die bei einem Wurf erzielte Punktzahl hängt davon ab, in welchem der Segmente der Wurfpfeil stecken bleibt. Die Wurfpfeile werden auch als Darts oder Dartpfeile bezeichnet. Sie weisen typischerweise eine als Tip oder Point bezeichnete Dartspitze, einen sich daran anschließenden zentralen Körper, der als Barrel bezeichnet wird, einen am zentralen Körper angeordneten Schaft oder Shaft und am hinteren Ende des Schaftes befestigte Führungsflügel, auch Flight genannt, auf. Da Dart seinen Ursprung im Großbritannien hat, sind die Begriffe typischerweise in englischer Sprache.

Beim Steeldart weisen die Wurfpfeile eine Dartspitze aus Metall auf. Die Steeldartscheibe besteht aus Sisalfasern. Die Segmente sind durch ein Netz aus Draht begrenzt. Da ein Wurf nur gewertet wird, wenn der Wurfpfeil bis zum Herausziehen in der Steeldartscheibe stecken bleibt, sind die Dartspitzen der Steeldarts am vorderen Ende möglichst spitz zulaufend ausgestaltet, so dass der Wurfpfeil möglichst tief in die Steeldartscheibe eindringen kann.

E-Dart wird auch als Softdart, Automatendart oder Electonic-Dart bezeichnet. Im Unterscheid zu Steeldart besteht die Besonderheit des E-Dart darin, dass die Punktzahl der auf die Dartscheibe geworfenen und dort feststeckenden Wurfpfeile automatisch erfasst wird. Hierzu ist die Dartscheibe beim E-Dart mit einer Vielzahl an aneinander gereihten trichterförmigen Aufnahmen ausgestattet, die mit einer elektronischen Erfassungseinrichtung kombiniert sind. Die trichterförmigen Aufnahmen weisen an einer dem Spieler zugewandten Vorderseite der E-Dartscheibe einen größeren Öffnungsquerschnitt auf als an einer der Erfassungseinrichtung zugewandten Rückseite. Von der Vorderseite zur Rückseite nimmt der Öffnungsquerschnitt kontinuierlich ab. Um eine Beschädigung der E-Dartscheibe zu vermeiden, weisen die Wurfpfeile beim E-Dart eine Dartspitze aus Kunststoff auf, die am vorderen Ende stumpf, insbesondere abgerundet, ist. Darüber hinaus ist das Gewicht bekannter Wurfpfeile bei E-Dart limitert. Bekannte Wurfpfeile für E-Dart weisen eine starre Konstruktion auf, bei der die Dartspitze fest mit dem Körper des Wurfpfeils verbunden ist. Da Kunststoff ein verhältnismäßig weiches Material ist, kann sich die aus Kunststoff bestehende Dartspitze bei mehrfacher Verwendung des Wurfpfeils leicht verformen. Eine verbogene Dartspitze führt jedoch zur Beeinträchtigung der Flugeigenschaften des Wurfpfeils. Dies wiederum erschwert das Zielen auf die Segmente der E-Dartscheibe. Wurfpfeile für E-Dart sind daher häufig mit einer auswechselbaren Dartspitze ausgestattet. Diese ist typischerweise über eine Schraubverbindung an den übrigen Wurfpfeil gekoppelt. Zum Auswechseln kann eine verformte Dartspitze von dem Wurfpfeil abgeschraubt und eine neue Dartspitze aufgeschraubt werden. Als nachteilig erweist sich jedoch, dass ein Austausch häufig nach einigen wenigen Würfen notwendig ist. Der Verbrauch an Dartspitzen aus Kunststoff ist daher relativ hoch. Dies sorgt für einen erheblichen Aufwand an Zeit, Energie und Kosten. Da die Kunststoff-Dartspitzen nicht ohne weiteres wiederverwendet oder recycelt werden können, ist der häufige Austausch der Dartspitzen mit einer Umweltbelastung verbunden.

Der Erfindung liegt daher die Aufgabe zugrunde, einen Wurfpfeil für E-Dart zur Verfügung zu stellen, der gute Wurfeigenschaften aufweist ohne beim Eindringen in die E-Dartscheibe diese zu beschädigen und bei dem der häufige Austausch der Dartspitze vermieden werden kann.

Diese Aufgabe wird durch einen Wurfpfeil mit den Merkmalen des Anspruchs 1 gelöst. Der Wurfpfeil zeichnet sich dadurch aus, dass der Körper oder Barrel des Wurfpfeils als Zylinder ausgebildet ist, der zwei in Längsrichtung verlaufende, ineinander übergehende Hohlräume aufweist. Ein zylindrischer erster Hohlraum befindet sich dabei am vorderen Ende des Zylinders. Dieser erste Hohlraum ist über eine Durchgangsöffnung mit der Außenseite des Zylinders verbunden. An den ersten Hohlraum schließt sich in Längsrichtung des Zylinders ein zylindrischer zweiter Hohlraum an, der einen größeren Querschnitt als der erste Hohlraum aufweist. In dem zweiten Hohlraum ist ein Kolben in Längsrichtung verschiebbar und im wesentlichen spielfrei oder mit wenig Spiel gelagert. Der Kolben stützt sich über eine Feder an dem Zylinder ab. An dem vorderen Ende des Kolbens ist ein Führungsstift angeordnet, dessen Querschnitt kleiner ist als der Querschnitt des Kolbens. Dabei ist der Führungsstift fest mit dem Kolben verbunden. Hierzu bestehen der Kolben und Führungsstift aus einem Teil oder der Führungsstift ist starr an dem Kolben befestigt. Kolben und Führungsstift bilden damit zusammen eine feste Einheit, die in dem Zylinder entlang einer Längsachse des Wurfpfeils vorwärts und rückwärts verschiebbar aufgenommen ist. Der mit seinem hinteren Ende an oder in dem Kolben aufgenommene Führungsstift ist in einem mittleren Abschnitt in dem ersten Hohlraum verschiebbar geführt und ragt mit seinem vorderen Abschnitt aus dem Zylinder heraus. Der Führungsstift ist in dem ersten Hohlraum im wesentlichen spielfrei oder mit wenig Spiel gelagert. Dabei muss gewährleistet sein, dass der Kolben und der Führungsstift mit möglichst wenig Reibung in Längsrichtung des Wurfpfeils verschiebbar sind, wobei eine Auslenkung des Führungsstifts und des Kolbens in radialer Richtung vermieden wird. Das vordere Ende des Führungsstiftes ist mit einer Dartspitze ausgestattet. Diese kann einteilig mit dem Führungsstift ausgebildet sein oder lösbar mit dem Führungsstift verbunden sein, beispielsweise über eine Schraubverbindung. Die Dartspitze ist entscheidend für die Funktion des Wurfpfeils, da sie den Kontakt mit der Dartscheibe herstellt. Um eine Beschädigung der E-Dartscheibe auszuschließen, ist die Dartspitze an ihrem dem Kolben abgewandten vorderen Ende abgerundet oder kegelstumpfförmig ausgebildet. Der Kolben, der Führungsstift und die Dartspitze sind starr miteinander verbunden. Wenn auf die Dartspitze beim Auftreffen auf die E-Dartscheibe oder einen sonstigen Gegenstand eine Kraft einwirkt, so wird die aus Dartspitze, Führungsstift und Kolben bestehende Einheit relativ zu dem Zylinder in Längsrichtung verschoben. Dies führt zu einer Auslenkung der Feder, über die sich der Kolben an dem Zylinder abstützt. Die Auslenkung der Feder sorgt für eine Rückstellkraft. Diese führt dazu, dass die Kombination aus Kolben, Führungsstift und Dartspitze nach dem Aufprall wieder in ihre Ausgangsposition bezogen auf den Zylinder zurückkehrt. Der Aufbau des Wurfpfeils sorgt für eine Dämpfung. Der Aufprall wird abgefedert. Dadurch wird sowohl die E-Dartscheibe als auch die Dartspitze geschont. Eine Beschädigung der E-Dartscheibe wird vermieden. Darüber hinaus wird eine Verformung der Dartspitze eingeschränkt oder sogar vermieden. Die Kombination aus Kolben, Feder, Führungsstift und Dartspitze trägt dazu bei, die Energieübertragung beim Aufprall zu optimieren und die Lebensdauer der Dartspitze und damit des Wurfpfeils zu verlängern. Darüber hinaus wird eine Beschädigung der E-Dartscheibe auch dann vermieden, wenn die Dartspitze nicht aus Kunststoff, sondern aus Metall besteht und damit ein höheres Gewicht aufweist als bekannte Wurfpfeile für E-Dart mit einer Dartspitze aus Kunststoff. Entsprechend kann auch der Führungsstift aus Metall gefertigt sein. Wurfpfeile mit einem höheren Gewicht haben bessere Wurf- und Flugeigenschaften.

Die starre Verbindung zwischen dem Führungsstift und dem Kolben und die im wesentlichen spielfreie Lagerung des Führungsstifts und des Kolbens in dem Zylinder sorgen dafür, dass eine Verschiebung des Führungsstifts und des Kolbens in Längsrichtung möglich ist und gleichzeitig eine Auslenkung in radialer Richtung vermieden wird. Das Vermeiden einer radialen Auslenkung ist wichtig, damit der Wurfpfeil sicher und zuverlässig in eine trichterförmige Aufnahme einer E-Dartscheibe eindringen kann und in dieser stecken bleibt.

Die Feder kann beispielsweise als Schraubenfeder, Blattfeder, pneumatische Feder oder hydraulische Feder ausgebildet sein. Wesentlich ist, dass die Feder eine höhere Elastizität aufweist, als die Dartspitze, der Führungsstift und der Kolben, so dass die auf die Dartspitze in axialer Richtung bezogen auf die Längsachse des Wurfpfeils wirkenden Kräfte in zuverlässiger Form zu einer Auslenkung der Feder und nicht zu einer Verformung der Dartspitze führen.

Durch die spezifische Gestaltung der Hohlräume ist eine präzise Führung des Kolbens und des Führungsstifts gewährleistet. Da der erste Hohlraum einen kleineren Querschnitt aufweist als der zweite Hohlraum und einen kleineren Querschnitt als der in dem zweiten Hohlraum aufgenommene Kolben, bildet der Übergang zwischen dem ersten und zweiten Hohlraum einen Anschlag für den Kolben. Der Kolben ist damit sicher und unverlierbar in dem Zylinder gehalten. Der Durchmesser des zweiten Hohlraums ist vorteilhafterweise an den Außendurchmesser des Kolbens angepasst, so dass der Kolben mit wenig Spiel in dem zweiten Hohlraum geführt ist. Entsprechend ist der Durchmesser des ersten Hohlraums an den Außendurchmesser des Führungsstifts angepasst, so dass der Führungsstift mit wenig Spiel in dem ersten Hohlraum geführt ist. Diese Anordnung ermöglicht eine präzise Führung und Bewegung des Kolbens und des Führungsstifts in Längsrichtung des Wurfpfeils.

Nach einer vorteilhaften Ausgestaltung der Erfindung schließt sich in Längsrichtung unmittelbar an das vordere Ende der Dartspitze ein konischer Abschnitt der Dartspitze an, mit dem der Wurfpfeil in eine trichterförmige Aufnahme einer E-Dartscheibe eindringt und stecken bleibt. Der konische Abschnitt verjüngt sich zum vorderen Ende der Dartspitze hin, was die Eindringfähigkeit und die Stabilität des Wurfpfeils in der Aufnahme der E-Dartscheibe verbessert. Der konische Abschnitt der Dartspitze interagiert direkt mit der trichterförmigen Aufnahme der E-Dartscheibe, indem er eine präzise Passform gewährleistet, die das Steckenbleiben des Wurfpfeils erleichtert. Dies führt zu einer verbesserten Trefferquote und einer stabileren Position des Wurfpfeils in der E-Dartscheibe, was für elektronische Dartsysteme von Vorteil ist, da diese auf eine genaue Erfassung der Treffer angewiesen sind. Durch die Verjüngung des konischen Abschnitts zum vorderen Ende der Dartspitze hin wird das Eindringen des Wurfpfeils in die E-Dartscheibe erleichtert, was bedeutet, dass weniger Kraftaufwand erforderlich ist, um den Wurfpfeil in die trichterförmige Aufnahme zu befördern. Dies kann die Lebensdauer der E-Dartscheibe verlängern, da die Belastung auf die Aufnahme reduziert wird. Darüber hinaus trägt die konische Form dazu bei, dass der Wurfpfeil nach dem Eindringen stabil in der E-Dartscheibe gehalten wird und nicht leicht herausfällt, was die Zuverlässigkeit des Spiels verbessert. Die Feder im zweiten Hohlraum des Zylinders unterstützt diese Funktion, indem sie den Kolben und damit auch den Führungsstift und die Dartspitze in einer optimalen Position hält, um eine gleichmäßige und kontrollierte Bewegung zu gewährleisten. Insgesamt bringen diese Merkmale eine signifikante Verbesserung der Funktionalität und Zuverlässigkeit des Wurfpfeils für E-Dart mit sich, indem sie die Interaktion zwischen dem Wurfpfeil und der E-Dartscheibe optimieren und so ein präziseres und stabileres Spielerlebnis ermöglichen.

Nach einer weiteren vorteilhaften Ausgestaltung der Erfindung schließt sich in Längsrichtung unmittelbar an das vordere Ende der Dartspitze ein gestufter Abschnitt der Dartspitze an. Dabei umfasst der gestufte Abschnitt mindestens eine erste Stufe und eine zweite Stufe, wobei die erste Stufe in Längsrichtung zwischen dem vorderen Ende der Dartspitze und der zweiten Stufe angeordnet ist. Der Durchmesser der zum vorderen Ende der Dartspitze benachbarten ersten Stufe ist größer als der Durchmesser des vorderen Endes der Dartspitze und kleiner als der Durchmesser der sich an die erste Stufe anschließenden zweiten Stufe. Die erste Stufe und die zweite Stufe können dabei eine zylindrische Form oder eine konische Form aufweisen. Zwischen der ersten Stufe und der zweiten Stufe ist ein umfangsseitig umlaufender Absatz vorgesehen, der eine radial nach außen über die erste Stufe überstehende Kante ausbildet. Diese umfangsseitig umlaufende Kante verläuft bevorzugt in einer geometrischen Ebene, die zu der Längsachse des Wurfpfeils senkrecht ist. Beim Eindringen der Dartspitze in eine trichterförmige Aufnahme der E-Dartscheibe gleitet diese Kante an der Oberfläche der trichterförmigen Aufnahme entlang. Dabei ist die Oberfläche der Dartspitze, die beim Eindringen die Oberfläche der trichterförmigen Aufnahme der E-Dartscheibe berührt, kleiner als bei einer konischen Dartspitze, was für eine Reduzierung der Gleitreibung sorgt. Wenn die Dartspitze so weit in die trichterförmige Aufnahme eingedrungen ist, dass an der entsprechenden Position der Außendurchmesser der Dartspitze an der Kante mit dem Innendurchmesser der trichterförmigen Aufnahme übereinstimmt, bleibt der Wurfpfeil stecken. Unter Umständen gleitet er aufgrund der Trägheit noch etwas weiter, wobei sich die trichterförmige Aufnahme und/ oder die Dartspitze in geringem Umfang elastisch verformen können, ohne dabei jedoch zu einer Beschädigung zu führen. Zusätzlich zu der ersten und zweiten Stufe kann die Dartspitze weitere Stufen aufweisen, insbesondere eine dritte und vierte Stufe, welche sich in Längsrichtung an die zweite Stufe anschließen, wobei der Durchmesser der dritten Stufe größer ist als der Durchmesser der zweiten Stufe und der Durchmesser der vierten Stufe größer als der Durchmesser der dritten Stufe. Entsprechend ist zwischen jeweils zwei Stufen ein umfangsseitig umlaufender Absatz vorgesehen, der eine radial nach außen überstehende Kante ausbildet.

Nach einer weiteren vorteilhaften Ausgestaltung der Erfindung ist die Dartspitze in einem Stück mit dem Führungsstift ausgebildet. Dadurch wird die Anzahl der Verbindungsstellen reduziert und die Herstellung der Einheit aus Führungsstift und Dartspitze erleichtert. Diese einteilige Konstruktion eliminiert die Notwendigkeit für zusätzliche Befestigungselemente oder Klebstoffe, die bei einer zweiteiligen Ausführung erforderlich sind. Neben einer Reduzierung der Komplexität der Herstellung wird dadurch auch die Wahrscheinlichkeit von Materialermüdung oder Versagen an den Verbindungsstellen minimiert. Darüber hinaus verbessert diese Konstruktion die Präzision und die Balance des Wurfpfeils, da die Masse gleichmäßiger verteilt ist und keine Unregelmäßigkeiten durch Verbindungsstellen entstehen. Dies führt zu einer verbesserten Flugbahn und höheren Zielgenauigkeit des Wurfpfeils. Bei einer Beschädigung der Dartspitze muss im Fall der einteiligen Ausführung die Einheit aus Führungsstift und Dartspitze ersetzt werden.

Nach einer weiteren vorteilhaften Ausgestaltung der Erfindung ist die Dartspitze über eine Schraubverbindung lösbar mit dem Führungsstift verbunden. Diese Verbindung zwischen der Dartspitze und dem Führungsstift ermöglicht einen einfachen und schnellen Austausch der Dartspitze im Falle ihrer Beschädigung. Der Führungsstift verbleibt in diesem Fall an dem Wurfpfeil und muss nicht mit austauscht werden. Die Schraubverbindung stellt sicher, dass die Dartspitze fest und sicher am Führungsstift befestigt ist. Gleichzeitig erlaubt diese Verbindung dem Benutzer, die Dartspitze bei Bedarf leicht auszutauschen, sei es aufgrund von Verschleiß, Beschädigung oder dem Wunsch, eine andere Spitze mit spezifischen Eigenschaften zu verwenden. Dies erhöht die Flexibilität und Anpassungsfähigkeit des Wurfpfeils erheblich, da verschiedene Dartspitzen je nach Spielbedingungen oder persönlichen Vorlieben des Spielers verwendet werden können. Darüber hinaus trägt die Möglichkeit, die Dartspitze einfach zu entfernen und zu ersetzen, zur Langlebigkeit des Wurfpfeils bei, da nur die Dartspitze und nicht der gesamte Wurfpfeil ersetzt werden muss, wenn die Spitze abgenutzt oder beschädigt ist.

Nach einer weiteren vorteilhaften Ausgestaltung der Erfindung besteht die Dartspitze aus Kunststoff.

Nach einer weiteren vorteilhaften Ausgestaltung der Erfindung weist die Dartspitze einen Metallkern mit einer Ummantelung aus Kunststoff auf. Als Metall eignen sich beispielsweise Stahl oder Aluminium. Der Metallkern in der Dartspitze sorgt für die notwendige Stabilität und Festigkeit, die erforderlich ist, um den mechanischen Belastungen beim Auftreffen auf die E-Dartscheibe standzuhalten. Gleichzeitig gewährleistet der Metallkern eine präzise Gewichtung der Dartspitze, was für die Flugstabilität und Zielgenauigkeit des Wurfpfeils von entscheidender Bedeutung ist. Die Ummantelung aus Kunststoff hingegen dient mehreren Zwecken. Erstens reduziert sie das Verletzungsrisiko, indem sie die scharfen Kanten des Metallkerns abdeckt und somit eine sicherere Handhabung ermöglicht. Zweitens trägt die Kunststoffummantelung aufgrund ihrer Elastizität dazu bei, dass die Gefahr einer Beschädigung der E-Dartscheibe minimiert wird. Drittens wird durch die Kunststoffummantelung die Reibung zwischen der Dartspitze und der Dartscheibe zu minimiert, was die Lebensdauer sowohl der Dartspitze als auch der E-Dartscheibe verlängert. Darüber hinaus kann die Kunststoffummantelung so gestaltet werden, dass sie eine bessere Haftung an der E-Dartscheibe bietet, was die Wahrscheinlichkeit erhöht, dass der Wurfpfeil nach dem Auftreffen in der E-Dartscheibe stecken bleibt. Diese Kombination aus Metallkern und Kunststoffummantelung stellt sicher, dass die Dartspitze sowohl robust als auch sicher ist und gleichzeitig die erforderlichen Flugeigenschaften beibehält. Die spezifische Kommunikation zwischen dem Metallkern und der Kunststoffummantelung erfolgt durch eine feste Verbindung, die sicherstellt, dass beide Komponenten als eine Einheit wirken. Diese Verbindung kann durch verschiedene Verfahren wie Umspritzen oder Verklebung realisiert werden, um eine dauerhafte und stabile Einheit zu gewährleisten.

Nach einer weiteren vorteilhaften Ausgestaltung der Erfindung besteht die Dartspitze aus Stahl. Stahl als Material für die Dartspitze bietet eine hohe Festigkeit und Haltbarkeit, was die Lebensdauer des Wurfpfeils verlängert und die Notwendigkeit für häufige Ersatzteile reduziert. Durch die Verwendung von Stahl wird die Dartspitze widerstandsfähiger gegen Abnutzung und Beschädigungen, die durch wiederholtes Auftreffen auf die Dartscheibe oder andere harte Oberflächen entstehen können. Da der Wurfpfeil aufgrund der Feder und der verschiebbaren Lagerung der Einheit aus Kolben, Führungsstift und Dartspitze eine Dämpfung aufweist, ist auch die Gefahr einer Beschädigung der E-Dartscheibe minimiert. Die bislang vorgeschriebene Verwendung von Dartspitzen aus Kunststoff bei E-Dart kann daher bei der Verwendung erfindungsgemäßer Wurfpfeile aufgehoben werden. Abgerundete Dartspitzen aus Metall sind daher möglich.

Nach einer weiteren vorteilhaften Ausgestaltung der Erfindung besteht der Führungsstift aus Kunststoff. Im Vergleich zu anderen Materialien wie Metall bietet Kunststoff eine erhebliche Gewichtsreduktion. Dies kann die Handhabung und die Wurfeigenschaften des Pfeils verbessern, da ein leichterer Führungsstift die Trägheit des Wurfpfeils verringert und somit präzisere Würfe ermöglicht. Darüber hinaus kann Kunststoff eine höhere Flexibilität aufweisen, was die Bruchfestigkeit des Führungsstifts erhöht und somit die Lebensdauer des Wurfpfeils verlängert. Ein weiterer Vorteil der Verwendung von Kunststoff ist die Möglichkeit, den Führungsstift kostengünstiger herzustellen, was die Produktionskosten des Wurfpfeils senkt und ihn wirtschaftlich attraktiver macht. Kunststoff kann zudem in verschiedenen Farben und Formen leicht hergestellt werden, was eine größere Vielfalt an Designmöglichkeiten bietet und den Wurfpfeil optisch ansprechender gestaltet. Da Kunststoff eine geringere Reibung als Metall aufweisen kann, könnte dies die Gleitfähigkeit des Führungsstifts im ersten Hohlraum verbessern und somit die Verschiebebewegung des Kolbens und des Führungsstifts im Zylinder optimieren. Dies wiederum kann zu einer sanfteren und gleichmäßigeren Bewegung führen, was die Präzision und Konsistenz der Wurfpfeil-Performance erhöht. Zudem kann Kunststoff eine bessere Dämpfungseigenschaft besitzen, was die Stoßbelastung beim Aufprall des Wurfpfeils auf die E-Dartscheibe reduziert und somit die Belastung auf die internen Komponenten des Wurfpfeils verringert. Dies kann wiederum die Haltbarkeit und Zuverlässigkeit des Wurfpfeils verbessern.

Nach einer weiteren vorteilhaften Ausgestaltung der Erfindung besteht der Führungsstift aus einem faserverstärkten Kunststoff. Faserverstärkter Kunststoff zeichnet sich durch eine hohe Festigkeit und Steifigkeit aus, die durch die Einbettung von Fasern wie Glas-, Kohlenstoff- oder Aramidfasern in eine Kunststoffmatrix erreicht wird. Diese Verstärkung erhöht die mechanische Belastbarkeit des Führungsstifts, wodurch er den Kräften, die beim Aufprall des Wurfpfeils auf die E-Dartscheibe wirken, besser standhalten kann. Zudem ist faserverstärkter Kunststoff leichter als viele Metalle, was zu einer Reduktion des Gesamtgewichts des Wurfpfeils führt. Ein geringeres Gewicht kann die Handhabung und Wurfeigenschaften des Pfeils verbessern, was es dem Spieler ermöglicht, präzisere Würfe auszuführen. Darüber hinaus bietet faserverstärkter Kunststoff eine hohe Korrosionsbeständigkeit, was die Langlebigkeit des Führungsstifts erhöht, insbesondere in Umgebungen mit hoher Luftfeuchtigkeit oder bei Kontakt mit Schweiß. Die Verwendung von faserverstärktem Kunststoff kann auch die Vibrationsdämpfung verbessern, was zu einer ruhigeren und stabileren Flugbahn des Wurfpfeils führt.

Nach einer weiteren vorteilhaften Ausgestaltung der Erfindung besteht der Führungsstift aus Metall. Es eignen sich beispielsweise Stahl oder Aluminium. Metall ist im Vergleich zu anderen Materialien wie Kunststoff widerstandsfähiger gegen mechanische Beanspruchungen, die durch wiederholte Stöße und Vibrationen beim Aufprall des Wurfpfeils auf die E-Dartscheibe entstehen. Diese erhöhte Festigkeit und Langlebigkeit tragen dazu bei, die Lebensdauer des Wurfpfeils insgesamt zu verlängern, was besonders für den Einsatz in elektronischen E-Dartsystemen von Bedeutung ist, bei denen eine präzise und wiederholbare Leistung erforderlich ist. Darüber hinaus bietet Metall eine höhere Dichte als viele andere Materialien, was dazu beiträgt, das Gewicht des Führungsstifts zu erhöhen. Ein schwererer Führungsstift kann die Stabilität des Wurfpfeils während des Fluges verbessern, indem er das Trägheitsmoment erhöht und so die Tendenz des Pfeils verringert, sich unkontrolliert zu drehen oder zu wackeln. Dies führt zu einer präziseren Flugbahn und einer höheren Trefferquote. Ein weiterer Vorteil der Verwendung von Metall ist seine geringe Verformbarkeit unter Belastung. Metallische Oberflächen sind in der Regel weniger anfällig für Verschleiß und Korrosion, insbesondere wenn sie aus rostfreien oder beschichteten Metallen bestehen. Dies stellt sicher, dass der Wurfpfeil über einen längeren Zeitraum hinweg in optimalem Zustand bleibt. Schließlich kann die Verwendung von Metall auch ästhetische Vorteile bieten. Metallische Führungsstifte können poliert oder beschichtet werden, um ein ansprechendes Erscheinungsbild zu erzielen, was den Wurfpfeil nicht nur funktional, sondern auch optisch ansprechend macht.

Nach einer weiteren vorteilhaften Ausgestaltung der Erfindung weist der Kolben ein Sackloch auf, in dem der Führungsstift mit seinem hinteren Ende aufgenommen und befestigt ist. Diese spezifische Gestaltung des Kolbens und die Art der Befestigung des Führungsstiftes bringen mehrere technische Vorteile und Verbesserungen mit sich. Zunächst ermöglicht das Vorhandensein des Sacklochs im Kolben eine präzise und stabile Aufnahme des Führungsstiftes. Dies trägt zur strukturellen Integrität und zur Langlebigkeit des Wurfpfeils bei, da der Führungsstift fest im Kolben verankert ist und somit weniger anfällig für Lockerungen oder Verschiebungen ist, die während des Gebrauchs auftreten könnten. Die Befestigung des Führungsstiftes im Sackloch des Kolbens gewährleistet zudem eine exakte Ausrichtung des Führungsstiftes in Längsrichtung des Zylinders. Dies ist entscheidend für die Genauigkeit und Konsistenz der Wurfpfeilbewegung, da eine exakte Ausrichtung sicherstellt, dass der Führungsstift reibungslos in dem ersten Hohlraum des Zylinders gleiten kann, ohne zu verkanten oder zu blockieren. Darüber hinaus trägt die Befestigung des Führungsstiftes im Sackloch des Kolbens zur Reduzierung von Vibrationen und unerwünschten Bewegungen bei, die die Flugbahn des Wurfpfeils negativ beeinflussen könnten.

Nach einer weiteren vorteilhaften Ausgestaltung der Erfindung ist der Führungsstift über eine Schraubverbindung an dem Kolben befestigt. Die Schraubverbindung ermöglicht eine feste und dennoch lösbare Verbindung zwischen dem Führungsstift und dem Kolben, was die Stabilität und Präzision des Wurfpfeils erhöht. Durch die Schraubverbindung kann der Führungsstift sicher am Kolben befestigt werden, wodurch unerwünschte Bewegungen oder Lockerungen während des Gebrauchs vermieden werden. Dies führt zu einer gleichmäßigeren und kontrollierteren Bewegung des Führungsstifts innerhalb des Zylinders, was die Genauigkeit und Konsistenz der Würfe verbessert. Darüber hinaus erleichtert die Schraubverbindung die Wartung und den Austausch von Komponenten. Sollte der Führungsstift beschädigt oder abgenutzt sein, kann er einfach abgeschraubt und durch einen neuen ersetzt werden, ohne dass der gesamte Kolben oder andere Teile des Wurfpfeils ausgetauscht werden müssen.

Nach einer weiteren vorteilhaften Ausgestaltung der Erfindung ist der Führungsstift durch Kleben, Löten, Schrumpfen oder Pressen mit dem Kolben verbunden.

Nach einer weiteren vorteilhaften Ausgestaltung der Erfindung ist der Führungsstift in einem Stück mit dem Kolben ausgebildet. Durch die einteilige Ausbildung des Führungsstifts mit dem Kolben wird die mechanische Stabilität und Festigkeit der gesamten Baugruppe erhöht. Da keine separate Verbindung oder Befestigung zwischen Führungsstift und Kolben erforderlich ist, wird das Risiko von mechanischen Schwachstellen oder Brüchen an der Verbindungsstelle eliminiert. Darüber hinaus wird die Fertigung des Wurfpfeils vereinfacht, da weniger Einzelteile benötigt werden und die Montageprozesse weniger komplex sind. Dies kann zu einer Kostensenkung in der Produktion führen und die Herstellungseffizienz steigern. Durch die einteilige Konstruktion wird auch die Präzision der Bewegung des Führungsstifts innerhalb des Zylinders verbessert.

Nach einer weiteren vorteilhaften Ausgestaltung der Erfindung ist die Feder eine Schraubenfeder. Eine Schraubenfeder, auch als Helixfeder bekannt, zeichnet sich durch ihre Fähigkeit aus, axiale Kräfte effizient zu absorbieren und zu speichern. In der beschriebenen Konfiguration des Wurfpfeils wird die Schraubenfeder im zweiten zylindrischen Hohlraum des Zylinders angeordnet und stützt sich an diesem ab. Die Feder kann am hinteren Ende des Kolbens, am vorderen Ende des Kolbens oder dazwischen positioniert sein. Der Kolben, der in Längsrichtung des Zylinders verschiebbar geführt wird, ist ebenfalls mit der Schraubenfeder in Kontakt. Bei einer Verschiebung des Kolbens in Längsrichtung wird die Schraubenfeder aus ihrer Ausgangsposition ausgelenkt, und speichert dabei potenzielle Energie. Diese gespeicherte Energie wird freigesetzt, sobald die äußere Kraft, die den Kolben verschiebt, nachlässt, wodurch der Kolben in seine ursprüngliche Position zurückgedrängt wird. Dieser Mechanismus sorgt für eine zuverlässige und wiederholbare Rückstellkraft, die entscheidend für die Funktion des Wurfpfeils ist. Die Feder kann derart in dem Zylinder angeordnet sein, dass sie bei einer Verschiebung des Kolbens in Längsrichtung des Zylinders auf Zug oder Druck beansprucht wird. Die Schraubenfeder bietet eine gleichmäßige und kontrollierte Bewegung des Kolbens, was die Präzision und Konsistenz des Wurfpfeils verbessert. Darüber hinaus ist die Schraubenfeder aufgrund ihrer geometrischen Form und Materialeigenschaften in der Lage, hohe Belastungen aufzunehmen und über viele Zyklen hinweg ihre Form und Funktion beizubehalten. Dies erhöht die Langlebigkeit und Zuverlässigkeit des Wurfpfeils.

Nach einer weiteren vorteilhaften Ausgestaltung der Erfindung ist die Feder eine Blattfeder.

Nach einer weiteren vorteilhaften Ausgestaltung der Erfindung ist die Feder eine pneumatische Feder. Diese ermöglicht eine gleichmäßigere und kontrolliertere Rückstellkraft, was zu einer präziseren Steuerung der Bewegung des Kolbens führt. Es wird sichergestellt, dass der Führungsstift und die Dartspitze immer in die gleiche Ausgangsposition zurückkehren. Darüber hinaus reduziert die pneumatische Feder die mechanische Abnutzung, da sie weniger bewegliche Teile hat und keine Metall-auf-Metall-Reibung erzeugt. Dies erhöht die Lebensdauer des Wurfpfeils und verringert die Notwendigkeit für Wartung und Austausch von Komponenten. Ferner bietet die pneumatische Feder eine bessere Dämpfung von Stößen und Vibrationen, die beim Aufprall des Wurfpfeils auf das Dartboard entstehen. Dies schützt die internen Komponenten des Wurfpfeils vor Beschädigungen und trägt zur Langlebigkeit des Produkts bei. Darüber hinaus kann die pneumatische Feder an verschiedene Druckniveaus angepasst werden, um die Rückstellkraft fein abzustimmen und den individuellen Bedürfnissen und Vorlieben des Benutzers gerecht zu werden. Diese Anpassungsfähigkeit ermöglicht es, den Wurfpfeil für unterschiedliche Spielstile und -techniken zu optimieren.

Nach einer weiteren vorteilhaften Ausgestaltung der Erfindung ist die Feder eine hydraulische Feder.

Nach einer weiteren vorteilhaften Ausgestaltung der Erfindung weist der Kolben senkrecht zu der Längsachse einen größeren Querschnitt auf als der Führungsstift. der größere Querschnitt des Kolbens im Vergleich zum Führungsstift eine verbesserte Stabilität und Führung des Kolbens innerhalb des zweiten zylindrischen Hohlraums des Zylinders. Diese Stabilität ist entscheidend, um eine gleichmäßige und reibungsarme Bewegung des Kolbens zu gewährleisten, was wiederum die Präzision und Zuverlässigkeit des Wurfpfeils erhöht. Der größere Querschnitt des Kolbens bietet zudem eine größere Kontaktfläche zur Feder, die im zweiten Hohlraum angeordnet ist, wodurch die Federkraft effizienter auf den Kolben übertragen wird. Dies führt zu einer gleichmäßigeren Auslenkung der Feder bei der Verschiebung des Kolbens in Längsrichtung des Zylinders, was die Rückstellkraft des Kolbens optimiert und somit die Funktionalität des Wurfpfeils verbessert.

Nach einer weiteren vorteilhaften Ausgestaltung der Erfindung weist der Kolben senkrecht zu der Längsachse einen größeren Querschnitt auf als der erste Hohlraum. Der größere Querschnitt des Kolbens sorgt dafür, dass dieser nicht in den ersten Hohlraum eindringen kann, wodurch eine klare Trennung der beiden Hohlräume und ihrer jeweiligen Funktionen sichergestellt wird. Der Kolben ist damit unverlierbar in dem zweiten Hohlraum gehalten.

Nach einer weiteren vorteilhaften Ausgestaltung der Erfindung sind der Führungsstift und der Kolben im wesentlichen zylindrisch mit kreisrundem Querschnitt ausgebildet. Der erste Hohlraum, der zweite Hohlraum, der Führungsstift und der Kolben sind koaxial bezüglich der Längsachse des Zylinders angeordnet. Durch die zylindrische und kreisrunde Gestaltung von Führungsstift und Kolben wird eine gleichmäßige und reibungsarme Bewegung innerhalb des Zylinders ermöglicht. Dies führt zu einer präziseren Führung und geringeren mechanischen Widerständen, was die Lebensdauer der Komponenten verlängert und die Wartungsanforderungen minimiert. Die koaxiale Anordnung aller relevanten Komponenten entlang der Längsachse des Zylinders gewährleistet eine optimale Ausrichtung und Stabilität während der Bewegung. Diese Anordnung trägt dazu bei, dass die Kräfte gleichmäßig verteilt werden und keine unerwünschten seitlichen Belastungen auftreten, die die Funktion beeinträchtigen könnten. Darüber hinaus ermöglicht die koaxiale Anordnung eine kompakte Bauweise des Wurfpfeils, was insbesondere im Hinblick auf die Handhabung und das Wurfverhalten von Vorteil ist. Die Feder, die sich im zweiten Hohlraum befindet und den Kolben in Längsrichtung des Zylinders abstützt, profitiert ebenfalls von dieser Anordnung, da sie gleichmäßig belastet wird und somit eine konstante Rückstellkraft auf den Kolben ausüben kann.

Nach einer weiteren vorteilhaften Ausgestaltung der Erfindung weist der Zylinder an einem dem ersten Ende abgewandten zweiten Ende eine zweite Durchgangsöffnung auf, welche über ein Verschlussstück geschlossen ist. Die zweite Durchgangsöffnung am zweiten Ende des Zylinders ermöglicht den Zugang zu dem ersten und zweiten Hohlraum des Zylinders von der gegenüberliegenden Seite des ersten Endes. Dies erleichtert die Montage und die Wartung des Wurfpfeils, da es dem Benutzer erlaubt, den Kolben, die Feder und den Führungsstift in den Zylinder einzusetzen und herauszunehmen. Das Verschlussstück, welches die zweite Durchgangsöffnung verschließt, stellt sicher, dass der Hohlraum während des normalen Gebrauchs des Wurfpfeils sicher verschlossen bleibt, um die Funktionsfähigkeit und die strukturelle Integrität des Wurfpfeils zu gewährleisten. Das Verschlussstück kann dabei so gestaltet sein, dass es leicht entfernt und wieder angebracht werden kann, beispielsweise durch ein Schraubgewinde oder einen Schnappmechanismus. Durch diese Konstruktion wird die Modularität des Wurfpfeils erhöht, da einzelne Komponenten bei Bedarf ausgetauscht werden können, ohne dass der gesamte Wurfpfeil ersetzt werden muss.

Nach einer weiteren vorteilhaften Ausgestaltung der Erfindung ist die Feder zwischen dem Verschlussstück und dem Kolben angeordnet. Die Feder ist damit in einer klar definierten Position gehalten und leicht zugänglich.

Nach einer weiteren vorteilhaften Ausgestaltung der Erfindung ist an dem zweiten Ende des Zylinders oder an dem Verschlussstück ein Schaft mit Führungsflügeln angeordnet. Der Schaft dient als Verlängerung des Zylinders und trägt zur Stabilisierung des Wurfpfeils während des Fluges bei. Die Führungsflügel, die an diesem Schaft angebracht sind und auch als Flight bezeichnet werden, spielen eine entscheidende Rolle bei der aerodynamischen Steuerung des Wurfpfeils. Sie sorgen dafür, dass der Wurfpfeil eine stabile Flugbahn einhält, und minimieren die Wahrscheinlichkeit von Abweichungen oder Turbulenzen, die durch Luftströmungen verursacht werden könnten.

Weitere Vorteile und vorteilhafte Ausgestaltungen der Erfindung sind der nachfolgenden Beschreibung, der Zeichnung und den Ansprüchen entnehmbar.

### Zeichnung

In der Zeichnung sind Ausführungsbeispiele des Erfindungsgegenstandes dargestellt. Es zeigen:
- Figur 1: erstes Ausführungsbeispiel eines Wurfpfeils in perspektivischer Darstellung,
- Figur 2: Wurfpfeil gemäß Figur 1 im Längsschnitt,
- Figur 3: Zylinder mit Feder, Kolben, Führungsstift und Dartspitze des Wurfpfeils gemäß Figur 1, wobei der Kolben, der Führungsstift und die Dartspitze relativ zu dem Zylinder gegenüber der in den Figuren 1 und 2 dargestellten Position in Längsrichtung verschoben sind,
- Figur 4: alternative Ausgestaltung einer Dartspitze für den Wurfpfeil gemäß Figur 1,
- Figur 5: weitere alternative Ausgestaltung einer Dartspitze für den Wurfpfeil gemäß Figur 1,
- Figur 6: weitere alternative Ausgestaltung einer Dartspitze für den Wurfpfeil gemäß Figur 1, wobei die Dartspitze im Längsschnitt und im Querschnitt dargestellt ist,
- Figur 7: Ausschnitt auf Figur 6,
- Figur 8: Dartspitze gemäß Figur 6 in perspektivischer Darstellung,
- Figur 9: zweites Ausführungsbeispiel eines Wurfpfeils, wobei lediglich der Zylinder, die Feder, der Kolben und der Führungsstift mit Dartspitze dargestellt sind,
- Figur 10: Führungsstift mit Dartspitze des Wurfpfeils gemäß Figur 9 in Seitenansicht,
- Figur 11: Führungsstift gemäß Figur 10 in perspektivischer Ansicht,
- Figur 12: nicht erfindungsgemäße Dartspitze, welche alternativ an dem Wurfpfeil gemäß Figur 1 angeordnet werden kann,
- Figur 13: nicht erfindungsgemäßer Führungsstift, welcher alternativ an dem Wurfpfeil gemäß Figur 9 angeordnet werden kann.

### Beschreibung der Ausführungsbeispiele

In den Figuren 1 bis 8 ist ein erstes Ausführungsbeispiel eines Wurfpfeils 1 mit verschiedenen Dartspitzen 11, 11a, 11b und 11c dargestellt. Der Wurfpfeil 1 umfasst einen länglichen Zylinder 2, der als Hohlkörper ausgebildet ist. Der Zylinder 2 weist an einem ersten Ende 5, welches auch als vorderes Ende bezeichnet wird, eine erste Durchgangsöffnung 4 auf. Diese Durchgangsöffnung 4 ermöglicht den Eintritt und die Führung des Führungsstifts 10 innerhalb des Zylinders 2. Der Zylinder 2 erstreckt sich in Längsrichtung 3 und umfasst zwei zylindrische Hohlräume. Der erste zylindrische Hohlraum 7 schließt sich direkt an die erste Durchgangsöffnung 4 an und hat einen kleineren Querschnitt als der zweite zylindrische Hohlraum 8, welcher sich ebenfalls in Längsrichtung 3 erstreckt und an den ersten Hohlraum 7 anschließt.

Innerhalb des zweiten Hohlraums 8 ist ein Kolben 9 in Längsrichtung 3 des Zylinders 2 verschiebbar geführt. Dieser Kolben 9 stützt sich über eine in dem zweiten Hohlraum 8 angeordnete Feder 13 an dem Zylinder 2 ab. Die Feder 13 ist als Schraubenfeder ausgebildet. Sie wird bei einer Verschiebung des Kolbens 9 in Längsrichtung 3 des Zylinders 2 ausgelenkt, wodurch eine Rückstellkraft erzeugt wird.

Ein Führungsstift 10 ist an seinem vorderen Ende in den Figuren 1, 2 und 3 mit einer Dartspitze 11 ausgestattet. Die Dartspitze 11 ist an ihrem dem Kolben 9 abgewandten vorderen Ende 12 abgerundet. Die E-Dartscheibe ist in der Zeichnung nicht dargestellt. Das der Dartspitze abgewandte hintere Ende des Führungsstifts 10 ist an einem vorderen Ende des Kolbens 9 befestigt. Der fest mit dem Kolben 9 verbundene Führungsstift 10 ist zusammen mit dem Kolben 9 in dem Zylinder 2 verschiebbar geführt. Der Führungsstift 10 ist in dem ersten Hohlraum 7 beweglich aufgenommen und ragt mit seinem dem Kolben 9 abgewandten vorderen Ende aus dem Zylinder 2 heraus.

Der Kolben 9 weist senkrecht zur Längsachse 3 einen größeren Querschnitt auf als der Führungsstift 10 und der erste Hohlraum 7. Der Führungsstift 10 und der Kolben 9 sind im Wesentlichen zylindrisch mit kreisrundem Querschnitt ausgebildet und koaxial bezüglich der Längsachse 3 des Zylinders 2 angeordnet. Der erste Hohlraum 7, der zweite Hohlraum 8, der Führungsstift 10 und der Kolben 9 sind ebenfalls koaxial angeordnet.

Der Zylinder 2 weist an einem dem ersten Ende 5 abgewandten zweiten Ende 6, welches auch als hinteres Ende bezeichnet wird, eine zweite Durchgangsöffnung 18 auf, welche über ein Verschlussstück 19 geschlossen ist. Zwischen dem Verschlussstück 19 und dem Kolben 9 ist die Feder 13 angeordnet. An dem Verschlussstück 19 ist ein Schaft 20 mit Führungsflügeln 21 angeordnet. Diese Führungsflügel 21 stabilisieren den Flug des Wurfpfeils 1 und sorgen für eine präzise Ausrichtung während des Wurfs.

Figur 2 zeigt die verschiedenen Verbindungen und Befestigungen der Komponenten. Der Kolben 9 weist ein Sackloch 17 auf, in dem der Führungsstift 10 mit seinem hinteren Ende aufgenommen und befestigt ist. Der Führungsstift 10 ist über eine Schraubverbindung oder durch Kleben, Löten, Schrumpfen oder Pressen mit dem Kolben 9 verbunden. Alternativ kann der Führungsstift 10 auch in einem Stück mit dem Kolben 9 ausgebildet sein.

Die Dartspitze 11 weist einen Metallkern 14 auf, der mit einer Ummantelung 15 aus Kunststoff versehen ist. An ihrem in Flugrichtung vorderen Ende 12 ist die Dartspitze 11 abgerundet. An das vordere Ende 12 schließt sich in Längsrichtung 3 ein konischer Abschnitt 22 an. Mit dem vorderen abgerundeten Ende 12 und dem konischen Abschnitt 22 dringt der Wurfpfeil in eine trichterförmige Aufnahme einer nicht dargestellten E-Dartscheibe ein. An den konischen Abschnitt 22 schließt sich in Längsrichtung 3 ein weiterer Abschnitt an, in dem sich der Querschnitt der Dartspitze 11 kontinuierlich vergrößert. An ihrem hinteren Ende, welches dem vorderen Ende 12 in Längsrichtung 3 abgewandt ist, weist die Dartspitze 11 ein Innengewinde 26 auf, mit dem sie auf das vordere Ende des Führungsstifts 10 der Wurfpfeils 1 aufgeschraubt ist. Der Führungsstift 10 ist hierzu an seinem vorderen Ende mit einem Außengewinde ausgestattet, welches in Eingriff mit dem Innengewinde 26 der Dartspitze 11 steht. Die Schraubverbindung ermöglicht einen Austausch der Dartspitze 11, ohne dass der übrige Wurfpfeil 1 dabei beschädigt oder beeinträchtigt wird.

Figur 3 zeigt den Wurfpfeil gemäß Figuren 1 und 2 mit relativ zu dem Zylinder 2 verschobener Einheit aus Dartspitze 11, Führungsstift 10 und Kolben 9. Diese Verschiebung resultiert aus einer auf die Dartspitze 11 wirkenden Kraft in Richtung des in Figur 3 dargestellten Pfeils, beispielsweise beim Auftreffen auf eine nicht dargestellte E-Dartscheibe. Zur besseren Übersichtlichkeit sind der Schaft und die Führungsflügel in Figur 3 nicht dargestellt sind. Aufgrund der Kraft wurden die Dartspitze 11, der Führungsstift 10 und der Kolben 9 in Richtung des Pfeils entlang der Längsachse 3 relativ zu dem Zylinder 2 verschoben und die Feder 13 zusammengedrückt.

Figur 4 zeigt eine alternative Ausführungsform der Dartspitze 11a in einem Längsschnitt und in einem Querschnitt. Die äußere Form der Dartspitze 11a stimmt mit der äußeren Form der Dartspitze 11 überein. Die übereinstimmenden Merkmale sind mit denselben Bezugszahlen versehen. Die Dartspitze 11a besteht aus Kunststoff 25. Sie ist an ihrem vorderen Ende 12 abgerundet. An das vordere Ende 12 schließt sich ein konischer Abschnitt 22 an. Mit dem vorderen abgerundeten Ende 12 und dem konischen Abschnitt 22 dringt der Wurfpfeil in eine trichterförmige Aufnahme einer E-Dartscheibe ein. An den konischen Abschnitt 22 schließt sich in Längsrichtung 3 ein weiterer Abschnitt an, in dem sich der Querschnitt der Dartspitze 11a kontinuierlich vergrößert. Anstelle eines Metallkerns ist die Dartspitze 11a mit einem Hohlraum 24 ausgestattet. An ihrem in Flugrichtung hinteren Ende weist die Dartspitze 11a ein Innengewinde 26 auf, mit dem sie anstelle der Dartspitze 11 auf das vordere Ende des Führungsstifts 10 der Wurfpfeils 1 aufgeschraubt werden kann.

Figur 5 zeigt eine weitere alternative Ausführungsform der Dartspitze 11b in einem Längsschnitt und in einem Querschnitt. Die äußere Form der Dartspitze 11b stimmt mit der äußeren Form der Dartspitzen 11 und 11a überein. Die übereinstimmenden Merkmale sind mit denselben Bezugszahlen versehen. Die Dartspitze 11b weist weder einen Metallkern noch einen sich in dem konischen Abschnitt 22 erstreckenden Hohlraum auf. In Übereinstimmung mit den Dartspitzen 11 und 11a weist sie ein abgerundetes vorderes Ende 12, einen konischen Abschnitt 22 und ein Innengewinde 26 auf. Ferner besteht sie aus Kunststoff.

Die Figuren 6 bis 8 zeigen eine weitere alternative Ausführungsform der Dartspitze 11c in einem Längsschnitt, in einem Querschnitt und in einer perspektivischen Darstellung. In Übereinstimmung mit den Dartspitzen 11, 11a und 11b erstreckt sich die Dartspitze 11c entlang einer Längsachse 3 und weist an ihrem hinteren Ende ein Innengewinde 26 auf. Ebenso wie die Dartspitzen 11a und 11b besteht die Dartspitze 11c aus Kunststoff 25. Im Unterschied zu den Dartspitzen 11, 11a und 11b ist die Dartspitze 11c an ihrem vorderen Ende 12a konisch ausgebildet. Darüber hinaus weist die Dartspitze 11c im Anschluss an ihr vorderes Ende keinen konischen Abschnitt sondern einen gestuften Abschnitt 22a auf. Dieser gestufte Abschnitt 22a umfasst eine erste Stufe 27, eine zweite Stufe 28, eine dritte Stufe 29 und eine vierte Stufte 30. Dabei ist die erste Stufe 27 unmittelbar benachbart zu dem konischen vorderen Ende 22a. Die zweite Stufe 28 befindet sich zwischen der ersten Stufe 27 und der dritten Stufe 29. An die dritte 29 schließt sich die vierte Stufe 30 an. Alle vier Stufen sind koaxial zu der Längsachse 3 angeordnet und weisen eine zylindrische Form auf. Ihre Oberfläche ist somit parallel zu der Längsachse 3. Dabei ist der Durchmesser der ersten Stufe 27 gleich groß wie der Durchmesser des konischen vorderen Endes 22a an seiner der ersten Stufe 27 zugewandten Seite. Der Durchmesser der zweiten Stufe 28 ist größer als der Durchmesser der ersten Stufe 27 und kleiner als der Durchmesser des dritten Stufe 29, während der Durchmesser der vierten Stufe größer ist als der Durchmesser der dritten Stufe 29. Der Durchmesser des gestuften Abschnitts 22a nimmt somit ausgehend von dem konischen vorderen Ende 12a nicht kontinuierlich zu, wie bei dem konischen Abschnitt 22 der Dartspitzen 11, 11a und 11b, sondern in Stufen. An dem Übergang von der ersten Stufe 27 zu der zweiten Stufe 28 befindet sich ein umfangsseitig umlaufender Absatz 27a mit einer Oberfläche, welche senkrecht zur Längsachse 3 ausgerichtet ist. Diese Oberfläche bildet zusammen mit der Oberfläche der zweiten Stufe 28 eine umfangsseitig umlaufende Kante 27b aus, die über die Oberfläche der ersten Stufe 27 übersteht. Die umlaufende Kante verläuft in einer geometrischen Ebene, die senkrecht zur Längsachse 3 ist. Entsprechendes gilt für einen Absatz 28a zwischen der zweiten Stufe 28 und der dritten Stufe 29 sowie einen Absatz 29a zwischen der dritten Stufe 29 und der vierten Stufe 30.

In den Figuren 9 bis 11 ist ein zweites Ausführungsbeispiel eines Wurfpfeils 31 dargestellt. Der Wurfpfeil 31 unterscheidet sich von dem Dartpfeil 1 dadurch, dass der Führungsstift 40 einteilig mit der Dartspitze 41 ausgebildet ist. Der Führungsstift 40 mit der Dartspitze 41 ist in den Figuren 10 und 11 in Alleinstellung dargestellt. In Übereinstimmung mit den Dartspitzen 11, 11a und 11b weist die Dartspitze 41 ein abgerundetes vorderes Ende 42 und einen sich daran anschließenden konischen Abschnitt 52 auf. Der Führungsstift 40 weist an seinem hinteren Ende 53 ein Außengewinde auf. Der Zylinder 2, der Kolben 9, die Feder 13 und das Verschlussstück 19 des Wurfpfeils 31 stimmen mit den entsprechenden Komponenten des Wurfpfeils 1 überein, weshalb übereinstimmende Bezugszahlen verwendet wurden. Entsprechend zu dem Wurfpfeil 1 kann der Wurfpfeil 31 mit einem Schaft mit Führungsflügeln ausgestattet werden. Führungsstift 40 kann anstelle des Führungsstifts 10 in dem Kolben 9 angeordnet werden. Ein Austausch ist möglich. Hierzu wird der über eine Schraubverbindung mit dem Kolben 9 verbundene Führungsstift 10 von dem Kolben gelöst und stattdessen der Führungsstift 40 in das Sackloch 17 des Kolbens 9 eingeführt und festgeschraubt.

Figur 12 zeigt eine Steeldartspitze 54 für Steeldart in einem Längsschnitt und in einem Querschnitt. Im Unterschied zu den Dartspitzen 11, 11a, 11b und 41 ist die Steeldartspitze am vorderen Ende 55 nicht abgerundet, sondern möglichst spitz zulaufend ausgebildet. Sie weist ein Innengewinde 56 auf, mit dem sie auf den Führungsstift 10 des Wurfpfeils 1 anstelle der erfindungsgemäßen Dartspitzen 11, 11a, 11b oder 11c ausgeschraubt werden kann. Auf diese Weise kann der Wurfpfeil 1 wahlweise für E-Dart und für Steeldart verwendet werden.

Figur 13 zeigt einen Führungsstift 57, der einteilig mit einer Steeldartspitze 58 für Steeldart ausgebildet ist, in einem Längsschnitt und in einem Querschnitt. Genau wie die Steeldartspitze 54 ist das vordere Ende 59 der Steeldartspitze 58 möglichst spitz zulaufend ausgebildet. An seinem hinteren Ende 60 ist der Führungsstift 57 mit einem Außengewinde ausgestattet, mit dem der Führungsstift 57 anstelle des Führungsstiftes 10 des Wurfpfeils 1 oder anstelle des Führungsstifts 40 des Wurfpfeils 31 in den Kolben 2 eingeschraubt wird. Auf diese Weise kann der Wurfpfeil 31 wahlweise für E-Dart und für Steeldart verwendet werden.

Sämtlich Merkmale der Erfindung können sowohl einzeln als auch in beliebiger Kombination miteinander erfindungswesentlich sein.

### Bezugszahlen

- 1: Wurfpfeil
- 2: Zylinder
- 3: Längsrichtung
- 4: Erste Durchgangsöffnung
- 5: Erstes Ende des Zylinders
- 6: Zweites Ende des Zylinders
- 7: Erster Hohlraum
- 8: Zweiter Hohlraum
- 9: Kolben
- 10: Führungsstift
- 11: Dartspitze
- 11a: Dartspitze
- 11b: Dartspitze
- 11c: Dartspitze
- 12: vorderes Ende des Dartspitze
- 12a: vorderes Ende der Dartspitze
- 13: Feder
- 14: Metallkern der Dartspitze
- 15: Kunststoffummantelung
- 16: Schraubverbindung
- 17: Sackloch
- 18: Zweite Durchgangsöffnung
- 19: Verschlussstück
- 20: Schaft
- 21: Führungsflügel
- 22: Konischer Abschnitt der Dartspitze
- 22a: gestufter Abschnitt der Dartspitze
- 24: Hohlraum
- 25: Kunststoff
- 26: Innengewinde
- 27: erste Stufe
- 27a: erster Absatz
- 28: zweite Stufe
- 28a: zweiter Absatz
- 29: dritte Stufe
- 29a: dritter Absatz
- 30: vierte Stufe
- 31: Wurfpfeil
- 40: Führungsstift
- 41: Dartspitze
- 42: vorderes Ende des Dartspitze
- 52: konischer Abschnitt der Dartspitze
- 53: hinteres Ende des Führungsstifts
- 54: Steeldartspitze
- 55: vorderes Ende des Steeldartpitze
- 56: Innengewinde
- 57: Führungsstift mit Steeldartspitze
- 58: Steeldartspitze
- 59: vorderes Ende der Steeldartspitze
- 60: hinteres Ende der Steeldartspitze

## Patentansprüche

1. Wurfpfeil (1, 31) für E-Dart
mit einem länglichen, als Hohlkörper ausgebildeten Zylinder (2),
- der an einem ersten Ende (5) eine erste Durchgangsöffnung (4) aufweist,
- der einen sich in Längsrichtung (3) erstreckenden zylindrischen ersten Hohlraum (7) aufweist, der sich an die erste Durchgangsöffnung (4) anschließt,
- der einen sich an den ersten Hohlraum (7) in Längsrichtung (3) anschließenden, ebenfalls in Längsrichtung (3) verlaufenden zylindrischen zweiten Hohlraum (8) aufweist,
- wobei der erste Hohlraum (7) senkrecht zur Längsrichtung (3) einen kleineren Querschnitt aufweist als der zweite Hohlraum (8),
mit einem in dem zweiten Hohlraum (8) in Längsrichtung (3) des Zylinders (2) verschiebbar geführten Kolben (9),
mit einem Führungsstift (10, 40), welcher mit einem hinteren Ende (53) an einem vorderen Ende des Kolbens (9) angeordnet und fest mit diesem verbunden ist, wobei der Führungsstift zusammen mit dem Kolben (9) in dem Zylinder (2) verschiebbar ist, derart, dass der Führungsstift (10, 40) in dem ersten Hohlraum (7) beweglich aufgenommen ist und mit seinem dem Kolben (9) abgewandten vorderen Ende aus dem Zylinder (2) herausragt,
wobei der Führungsstift (10, 40) an seinem vorderen Ende mit einer Dartspitze (11, 11a, 11b, 11c, 41) ausgestattet ist,
wobei die Dartspitze (11, 11a, 11b, 11c, 41) an ihrem dem Kolben (9) abgewandten vorderen Ende (12, 12a, 42) abgerundet oder kegelstumpfförmig ausgebildet ist,
wobei der Kolben (9) sich über eine in dem zweiten Hohlraum (8) angeordnete Feder (13), welche bei einer Verschiebung des Kolbens (9) in Längsrichtung (3) des Zylinders (2) ausgelenkt wird, an dem Zylinder (2) abstützt.

2. Wurfpfeil nach Anspruch 1, **dadurch gekennzeichnet, dass** sich in Längsrichtung (3) unmittelbar an das vordere Ende (12, 42) der Dartspitze (11, 11a, 11b, 41) ein konischer Abschnitt (22, 52) der Dartspitze (11, 11a, 11b, 41) anschließt, mit dem der Wurfpfeil (1, 31) in eine trichterförmige Aufnahme einer E-Dartscheibe eindringt und stecken bleibt, wobei sich der konische Abschnitt (22, 52) zum vorderen Ende (12, 42) der Dartspitze (11, 11a, 11b, 41) verjüngt.

3. Wurfpfeil nach Anspruch 1, **dadurch gekennzeichnet, dass** sich in Längsrichtung (3) unmittelbar an das vordere Ende (12a) der Dartspitze (11c) ein gestufter Abschnitt (22a) der Dartspitze (11c) anschließt, dass der gestufte Abschnitt (22a) mindestens eine erste Stufe (27) und eine zweite Stufe (28) aufweist, dass die erste Stufe (27) in Längsrichtung (3) zwischen dem vorderen Ende (12a) der Dartspitze (11c) und der zweiten Stufe (28) angeordnet ist, dass der Durchmesser der zum vorderen Ende (12a) der Dartspitze (11c) benachbarten ersten Stufe (27) größer oder gleich ist wie der Durchmesser des vorderen Endes (12a) der Dartspitze (11c) und kleiner ist als der Durchmesser der sich an die erste Stufe (27) anschließenden zweiten Stufe (28).

4. Wurfpfeil nach Anspruch 1, 2 oder 3, **dadurch gekennzeichnet, dass** die Dartspitze (41) in einem Stück mit dem Führungsstift (42) ausgebildet ist.

5. Wurfpfeil nach Anspruch 1, 2 oder 3, **dadurch gekennzeichnet, dass** die Dartspitze (11, 11a, 11b, 11c) über eine Schraubverbindung (26) lösbar mit dem Führungsstift (10) verbunden ist.

6. Wurfpfeil nach einem der vorhergehenden Ansprüche, **dadurch gekennzeichnet, dass** die Dartspitze (11, 11a, 11b, 11c, 41) aus Kunststoff besteht.

7. Wurfpfeil nach einem der vorhergehenden Ansprüche, **dadurch gekennzeichnet, dass** die Dartspitze (11) einen Metallkern (14) mit einer Ummantelung (15) aus Kunststoff aufweist.

8. Wurfpfeil nach einem der Ansprüche 1 bis 5, **dadurch gekennzeichnet, dass** die Dartspitze aus Stahl besteht.

9. Wurfpfeil nach einem der vorhergehenden Ansprüche, **dadurch gekennzeichnet, dass** der Führungsstift (10, 40) aus Kunststoff besteht.

10. Wurfpfeil nach einem der Ansprüche 1 bis 8, **dadurch gekennzeichnet, dass** der Führungsstift (10, 40) aus Metall besteht.

11. Wurfpfeil nach einem der vorhergehenden Ansprüche, **dadurch gekennzeichnet, dass** der Kolben (9) ein Sackloch (17) aufweist, in dem der Führungsstift (10, 40) mit seinem hinteren Ende (53) aufgenommen und befestigt ist.

12. Wurfpfeil nach einem der Ansprüche 1 bis 10, **dadurch gekennzeichnet, dass** der Führungsstift in einem Stück mit dem Kolben ausgebildet ist.

13. Wurfpfeil nach einem der vorhergehenden Ansprüche, **dadurch gekennzeichnet, dass** der Kolben (9) senkrecht zu der Längsachse (3) einen größeren Querschnitt aufweist als der Führungsstift (10, 40).

14. Wurfpfeil nach einem der vorhergehenden Ansprüche, **dadurch gekennzeichnet, dass** der Kolben (9) senkrecht zu der Längsachse (3) einen größeren Querschnitt aufweist als der erste Hohlraum (7).

15. Wurfpfeil nach einem der vorhergehenden Ansprüche, **dadurch gekennzeichnet, dass** der Zylinder (2) an einem dem ersten Ende (5) abgewandten zweiten Ende (6) eine zweite Durchgangsöffnung (18) aufweist, welche über ein Verschlussstück (19) geschlossen ist.
